# EUROPÄISCHE PATENTSCHRIFT

(11) **EP 2 479 365 B1**
(45) Veröffentlichungstag und Bekanntmachung des Hinweises auf die Patenterteilung: **02.07.2014**
(21) Anmeldenummer: 12164730.9
(22) Anmeldetag: 07.01.2005
(51) Int. Cl.: E05D 15/06, A47B 95/00, E05D 15/08, A47B 96/00

(54) **Führungsschiene für Schiebe- oder Faltschiebetüren**
Guide rail for sliding or folding sliding doors
Rail de guidage pour portes coulissantes ou repliables en accordéon

(30) Priorität: 26.02.2004 DE 202004003157 U
(43) Veröffentlichungstag der Anmeldung: 25.07.2012
(62) Teilanmeldung aus: 05000213.8
(73) Patentinhaber: Hettich-Heinze GmbH & Co. KG, 32139 Spenge (DE)
(72) Erfinder: Behring, Reinhard, 32278 Kirchlengern (DE)
(74) Vertreter: Dantz, Jan Henning

(56) Entgegenhaltungen:
- EP-A1- 0 572 936
- DE-A1- 2 701 957
- DE-A1- 19 612 125
- DE-U- 7 528 036
- GB-A- 295 138
- US-A- 3 643 529
- US-A- 5 174 676

## Beschreibung

Die vorliegende Erfindung betrifft eine an einem Boden oder einem Oberboden eines Schrankmöbels festlegbare Führungsschiene für Schiebe- oder Faltschiebetüren.

Die DE 75 28 036 U offenbart einen Schiebetürbeschlag, bei dem ein Führungsbahnprofil aus mehreren Profilabschnitten besteht, die über Stoßverbinder miteinander verbunden sind. Dabei sind die Stoßverbinder in schwalbenschwanzförmige Aufnahmenuten eingesteckt, damit die Profilabschnitte ausreichend belastbar sind.

Die US 5,174,676 zeigt eine Verbindung für Pfosten von Regalen, bei dem zwei rohrförmige Pfosten aufeinander abgestützt werden. In dem Verbindungsbereich ist in die rohrförmigen Pfosten eine Hülse eingesteckt, an der hervorstehende Laschen zur Begrenzung der Einstecktiefe ausgebildet sind.

Der vorliegenden Erfindung liegt die Aufgabe zugrunde, eine Führungsschiene der gattungsgemäßen Art zu schaffen, die leicht und problemlos an einem Boden oder Oberboden eines Schrankmöbels festlegbar ist, wobei insbesondere aufwendige Vorarbeiten am Schrankmöbel oder dessen Böden entbehrlich sein sollen.

Diese Aufgabe wird erfindungsgemäß durch eine Führungsschiene mit den Merkmalen des Anspruches 1 gelöst.

Weitere Merkmale der Erfindung sind Gegenstand von Unteransprüchen.

Eine derartig gestaltete Führungsschiene stützt sich mit ihrem auf der Oberseite eines Bodens oder Oberbodens aufliegenden Schenkel am Schrankmöbel ab und ist somit zunächst einmal in ihrer Höhenlage bzw. in vertikaler Richtung gegenüber dem Schrankmöbel fixiert. Durch die ausschließlich kraft- und/oder formschlüssige Festlegbarkeit, die konstruktiv in vielfältiger Weise verwirklicht werden kann, ergibt sich eine einfache Verbindungsmöglichkeit der Führungsschiene gegenüber einem Boden oder einem Oberboden eines Schrankmöbels. Insbesondere ist es nicht erforderlich, den Boden oder den Oberboden aufwendig zu bearbeiten, um die Führungsschiene festlegen zu können.

Ausführungsbeispiele der Erfindung sind in den beigefügten Zeichnungen dargestellt und werden im folgenden näher beschrieben.

Es zeigen:
- Figur 1: einen Vertikalschnitt im oberen Bereich eines Schrankmöbels mit einer am Oberboden befestigten Führungsschiene für Schiebetüren
- Figuren 1a und 1b: Alternativlösungen zu der in Figur 1 gezeigten Verbindungsmöglichkeit zwischen einem an der Unterseite des Oberbodens vorgesehenen Halteteiles und der Führungsschiene
- Figur 2: eine im wesentlichen der Figur 1 entsprechende Schnittdarstellung zu Erläuterung der Montage - Schritte zur Festlegung der Führungsschiene am Oberboden
- Figur 2a: ein Detail einer gegen Verschieben in Längsrichtung gesicherten Führungsschiene
- Figuren 2b: Alternativlösungen zu der in Figur 2a gezeigten Verschiebesicherung für die Führungsschiene
- Figur 3: einen Schnitt durch den unteren Bereich eines Schrankmöbels mit einer am dortigen Boden befestigten Führungsschiene für Schiebetüren
- Figuren 3a und 3b: Alternativlösungen zu der in Figur 3 gezeigten Befestigung eines auf dem Boden aufliegenden Halteelementes zur Fixierung der Führungsschiene
- Figur 4: einen Schnitt durch eine an einem Boden eines Schrankmöbels festgelegte Führungsschiene nach einem weiteren Ausführungsbeispiel der Erfindung
- Figur 5: eine perspektivische Darstellung einer an einem Boden eines Schrankmöbels festlegbaren, in Längsrichtung geteilten Führungsschiene vor dem Zusammenfügen der beiden Schienenteile

In Figur 1 ist mit dem Bezugszeichen 1 ein nur andeutungsweise gezeigtes Schrankmöbel bezeichnet, welches einen Oberboden 2 aufweist, an dem eine Führungsschiene 3 für Schiebetüren 4 befestigt ist.

Die Führungsschiene 3 ist als Strangpressprofil ausgebildet, vorzugsweise ist die Führungsschiene 3 aus Metall, hier bevorzugt aus Leichtmetall, gefertigt.

Die Führungsschiene 3 weist einen Schenkel 5 auf, der auf der Oberseite des Oberbodens 2 aufliegt. An diesen horizontal verlaufenden Schenkel 5 schließt sich ein vertikal verlaufender Steg 6 an, der teilweise an der vorderen Stirnkante des Oberbodens 2 anliegt. Am unteren Ende des vertikalen Steges 6 ist ein mit Laufnuten ausgestatteter Quersteg 7 angeformt, wobei innerhalb der Laufnuten dieses Quersteges 7 Laufrollen 8 der Schiebetüren 4 geführt sind.

Die Führungsschiene 3 ist insgesamt auf einfachste Art und Weise ausschließlich kraft- und/oder formschlüssig am Oberboden 2 festgelegt. Beim Ausführungsbeispiel gemäß Figur 1 ist auf dem Oberboden 2 mindestens ein Halteelement 9 befestigt, welches in seinem dem Schenkel 5 zugewandten Endbereich mit einer Aussparung 10 versehen ist und mit dieser Aussparung 10 einen lotrecht nach oben vorstehenden Raststeg 11 des Schenkels 5 übergreift. Hierdurch ist die Führungsschiene 3 hinreichend am Oberboden 2 festgelegt, ein an der Unterseite des Oberbodens 2 befestigtes Halteteil 12 mit einer in eine hinterschnittene Nut 13 der Führungsschiene 3 eingreifenden Nase 14 kann zur zusätzlichen Stabilisierung der Führungsschiene 3 dienen.

Das an der Unterseite des Oberbodens 2 festgelegte Halteteil 12 kann unabhängig vom auf der Oberseite des Oberbodens 2 aufliegenden Halteelement 9 durch eine oder mehrere Befestigungsschrauben 15 am Oberboden 2 befestigt sein. Es besteht auch die Möglichkeit, dieses Halteteil 12 gemeinsam mit dem Halteelement 9 zu befestigen, wobei hierzu eine Klemmschraube 16 dienen kann, welche in einen Hohlzapfen 18 des Halteelementes 9 eingeschraubt ist und mit ihrem Kopf 17 das Halteteil 12 am Oberboden 2 festklemmt, sofern dieses im Sinne der strichpunktierten Linien in Figur 1 ausgebildet ist.

Die Figuren 1a und 1b zeigen alternative Verbindungsmöglichkeiten zwischen dem der Unterseite des Oberbodens 2 festgelegten Halteteiles 12 zur Führungsschiene 3. Die Figur 1a macht deutlich, dass das nicht weiter dargestellte Halteteil 12 alternativ zu dem in Figur 1 gezeigten Beispielen statt der dort vorgesehenen Nase 14 eine doppelte Rastfeder 21 aufweist, die klemmend in die hinterschnittene Nut 13 der Führungsschiene 3 einrastbar ist.

Die Figur 1b zeigt alternativ hierzu eine einfache Rastfeder 21 a, welche mit einer Ausklinkung 22 versehen ist, die einen Randsteg der hinterschnittenen Nut 13 umgreift, wenn die Verbindung zwischen dem Halteteil 12 und der Führungsschiene 3 hergestellt ist.

Die Figuren 2 bis 2b machen deutlich, dass die Führungsschiene 3 nach Festlegung des Halteelementes 9 am Oberboden 2 durch Aufschieben auf den Oberboden 2 montiert werden kann. Voraussetzung hierfür ist, dass das Halteelement 9 aus einem elastischen Material besteht und an seinem der Führungsschiene 3 zugewandten vorderen Ende mit einer Anlaufschräge 23 ausgestattet ist. Diese Anlaufschräge gestattet es, den nach oben geringfügig vorstehenden Raststeg 11 der Führungsschiene 3 unter zeitweiliger Anhebung des vorderen Endes des Halteelementes 9 in die Rastposition zu schieben.

Die Figuren 3 bis 3b zeigen die Festlegung einer Führungsschiene 3 an einem (unteren) Boden 29 eines Schrankmöbels 1. Die Führungsschiene 3 ist in diesem Falle in ihrem Querschnitt so gestaltet, dass diese Führungsschiene 3 an den unteren Enden von Schiebetüren 4 befestigte Führungselemente 30 aufnehmen kann, welche lediglich dazu dienen, den Abstand der Schiebetüren 4 zum Schrankmöbel 1 zu sichern. Die besagten Führungselemente 30 greifen von unten in dafür vorgesehene Führungsnuten 31 der Führungsschiene 3 ein. Beim Ausführungsbeispiel gemäß Figur 3 ist die entsprechende Führungsschiene 3 ausschließlich durch auf dem Boden 29 aufliegende, rastende Halteelemente 9 fixiert. Diese Art der Befestigung kann durchaus als ausreichend angesehen werden, da die untere Führungsschiene 3 keine besonderen Kräfte aufzunehmen hat.

Die Figuren 3a und 3b zeigen, dass alternativ zu einer Verschraubung des Halteelementes 9 am Boden 29 auch wieder Rastzapfen 19 (siehe Figur 3a) bzw. Harpunenzapfen 20 (siehe Figur 3b) verwendet werden können.

Figur 4 zeigt ein Ausführungsbeispiel, welches ähnlich wie beim Ausführungsbeispiel nach Figur 1 ein zusätzliches, unteres Halteteil 12a aufweist, welches wahlWeise am Boden 29 oder einer Sockel blende 32 befestigt ist und den unteren Endbereich der Führungsschiene 3 zusätzlich fixiert.

Figur 5 zeigt eine untere Führungsschiene 3, die in Längsrichtung geteilt ausgebildet ist und bei der die jeweiligen Schienenhälften 3a durch einen Stoßverbinder 33 fluchtend zueinander fixiert werden. Der Stoßverbinder 33 greift dabei jeweils in entsprechende hinterschnittene Nuten der Führungsschienen-Hälften 3a ein. Der Stoßverbinder 33 ist mit Keilrippen 34 versehen, welche einen zuverlässigen Presssitz der Führungsschiene-Hälften 3a gewährleisten.

Zweckmäßigerweise sind diese Keilrippen 34 federnd ausgebildet. Beim Einschieben des Stoßverbinders in eine Führungsschienen-Hälfte 3a wirkt dann eine dieser Keilrippen als Anschlag, der dafür sorgt, dass der Stoßverbinder 33 nur bis zur Hälfte in eine erste Führungsschienen-Hälfte 3a eingeschoben werden kann. Wird nun die andere Führungsschienen-Hälfte 3a auf den Stoßverbinder 33 aufgeschoben, gibt die federnde Keilrippe 34 nach, bis beide Führungsschienen-Hälften 3a Stoß an Stoß liegen.

Der Stoßverbinder 33 kann ohne weiteres einstückig mit einem Halteteil zur zusätzlichen Fixierung der Führungsschiene 3 an der Unterseite des Bodens 29 hergestellt sein.

## Patentansprüche

1. An einem Boden (29) oder einem Oberboden (2) eines Schrankmöbels (1) festlegbare Führungsschiene (3) für Schiebe- oder Faltschiebetüren (4), die ausschließlich kraft- und/oder formschlüssig am Boden (29) oder Oberboden (2) festlegbar ist, wobei die Führungsschiene (3) in Längsrichtung aus zwei Führungsschienen-Hälften (3a) besteht, die über einen Stoßverbinder (33) der Führungsschiene fluchtend miteinander verbunden sind, wobei der Stoßverbinder (33) jeweils in eine hinterschnittene Nut der Führungsschienen-Hälften (3a) eingreift, **dadurch gekennzeichnet, dass** an dem Stoßverbinder (33) federnd ausgebildete Keilrippen (34) vorgesehen sind und der Stoßverbinder (33) derart in eine Führungsschienen-Hälfte (3a), einschiebbar ist, dass eine dieser Keilrippen (34) als Anschlag für den Stoßverbinder wirkt und die Führungsschiene (3) einen auf der Oberseite eines Bodens (29) oder eines Oberbodens (2) aufliegenden Schenkel (5) aufweist, an den sich ein vertikal verlaufender Steg (6) anschließt, an dessen unteren Ende Führungsnuten (31) oder ein mit Laufnuten ausgestatteter Quersteg (7) vorgesehen sind.

2. Führungsschiene nach Anspruch 1, **dadurch gekennzeichnet, dass** die Keilrippen (34) einen zuverlässigen Presssitz des Stoßverbinders (33) in den Führungsschienen-Hälften (3a) gewährleisten.

3. Führungsschiene nach Anspruch 1 oder 2, **dadurch gekennzeichnet, dass** beim Aufschieben der anderen Führungsschienen-Hälfte (3a) auf den Stoßverbinder (33) die als Anschlag dienende federnde Keilrippe (34) nachgibt, bis beide Führungsschienen-Hälften (3a) Stoß an Stoß liegen.

4. Führungsschiene nach einem der vorhergehenden Ansprüche, **dadurch gekennzeichnet, dass** der Stoßverbinder (33) einstückig mit einem Halteteil (12, 12a) zur zusätzlichen Fixierung der Führungsschiene (3) an der Unterseite des Bodens (29) hergestellt ist.

5. Führungsschiene nach einem der Ansprüche 1 bis 4, **dadurch gekennzeichnet, dass** der bodenseitig aufliegende Schenkel (5) einen lotrecht nach oben vorstehenden Raststeg (11) aufweist, welcher von mindestens einem bodenseitig befestigten Halteelement (9) übergriffen ist.

6. Führungsschiene nach Anspruch 5, **dadurch gekennzeichnet, dass** das Halteelement (9) durch einen in den Boden (29) oder den Oberboden (2) eingeschlagenen Harpunenzapfen (20) befestigt ist.

7. Führungsschiene nach einem der Ansprüche 5 oder 6, **dadurch gekennzeichnet, dass** das Halteelement (9) und die Führungsschiene (3) formschlüssig ineinander greifende Abschnitte zur Bildung einer Verschiebesicherung für die Führungsschiene (3) in Richtung ihrer Längsachse aufweisen.

8. Führungsschiene nach einem der Ansprüche 5 bis 7, **dadurch gekennzeichnet, dass** das Halteelement (9) aus einem elastischen Material hergestellt und an seiner der Führungsschiene (3) zugewandten Vorderseite mit einer Anlaufschräge (23) versehen ist.

9. Führungsschiene nach einem der vorhergehenden Ansprüche, **dadurch gekennzeichnet, dass** die Führungsschiene (3) im Strangpressverfahren hergestellt ist.

10. Führungsschiene nach Anspruch 9, **dadurch gekennzeichnet, dass** die Führungsschiene (3) aus Metall, vorzugsweise aus Leichtmetall, hergestellt ist.

## Claims

1. Guide rail (3) which can be secured, exclusively in a force-fitting and/or form-fitting manner, on a floor (29) or an upper floor (2) of a cabinet (1) and is intended for sliding doors or folding/sliding doors (4), wherein the guide rail (3), as seen in the longitudinal direction, comprises two guide-rail halves (3a), which are connected to one another in an aligned manner via a butt-joint connector (33) of the guide rail, wherein the butt-joint connector (33) engages in a respective undercut groove of the guide-rail halves (3a), **characterized in that** resiliently designed V-ribs (34) are provided on the butt-joint connector (33), and the butt-joint connector (33) can be pushed into a guide-rail half (3a) such that one of these V-ribs (34) acts as a stop for the butt-joint connector, and the guide rail (3) has a limb (5) which rests on the upper side of a floor (29) or of an upper floor (2) and is adjoined by a vertically running crosspiece (6), at the lower end of which are provided guide grooves (31) or a transverse crosspiece (7) provided with running grooves.

2. Guide rail according to Claim 1, **characterized in that** the V-ribs (34) ensure a reliable interference fit of the butt-joint connector (33) in the guide-rail halves (3a).

3. Guide rail according to Claim 1 or 2, **characterized in that**, when the other guide-rail half (3a) is being pushed onto the butt-joint connector (33), the resilient V-rib (34), which serves as a stop, yields until the two guide-rail halves (3a) butt against one another.

4. Guide rail according to one of the preceding claims, **characterized in that** the butt-joint connector (33) is produced in one piece with a retaining part (12, 12a) for fixing the guide rail (3) additionally on the underside of the floor (29).

5. Guide rail according to one of Claims 1 to 4, **characterized in that** the limb (5), resting on the floor, has a vertically upwardly projecting latching crosspiece (11), over which engages at least one retaining element (9), which is fastened on the floor.

6. Guide rail according to Claim 5, **characterized in that** the retaining element (9) is fastened by a harpoon peg (20), which is driven into the floor (29) or the upper floor (2).

7. Guide rail according to either of Claims 5 and 6, **characterized in that** the retaining element (9) and the guide rail (3) have portions which engage in a form-fitting manner one inside the other and are intended for forming a displacement-prevention means for the guide rail (3) in the direction of its longitudinal axis.

8. Guide rail according to one of Claims 5 to 7, **characterized in that** the retaining element (9) is produced from an elastic material and is provided with a run-on slope (23) on its front side, which is directed towards the guide rail (3).

9. Guide rail according to one of the preceding claims, **characterized in that** the guide rail (3) is produced by extrusion.

10. Guide rail according to Claim 9, **characterized in that** the guide rail (3) is produced from metal, preferably from light metal.

## Revendications

1. Rail de guidage (3) susceptible d'être fixé au plancher (29) ou au plafond (2) d'un meuble en forme de caisson (1), et destiné à des portes coulissantes ou repliables en accordéon (4), ne pouvant être fixé à ce plancher (29) ou à ce plafond (2) que par une liaison par la force et/ou une liaison par la forme, ce rail de guidage (3) étant constitué en direction longitudinale de deux demi-rails de guidage (3a) qui sont reliés entre eux de façon à être en alignement par l'intermédiaire d'un raccord de jonction bout-à-bout (33) du rail de guidage, ce raccord de jonction (33) venant respectivement en prise dans une rainure à contre-dépouille des demi-rails de guidage (3a),
**caractérisé en ce qu'**
il est prévu sur le raccord de jonction (33) des nervures en forme de coin (34) réalisées élastiquement, le raccord de jonction (33) peut être introduit par glissement dans un des demi-rails de guidage (3a) de sorte qu'une des nervures en forme de coin (34) fasse office de butée pour le raccord de jonction, et le rail de guidage (3) comporte une branche (5) s'appuyant sur la face supérieure d'un plancher (29) ou d'un plafond (2) sur laquelle se raccorde une entretoise (6) s'étendant verticalement à l'extrémité inférieure de laquelle sont prévues des rainures de guidage (31) ou une traverse (7) équipée de rainures de roulement.

2. Rail de guidage conforme à la revendication 1,
**caractérisé en ce que**
les nervures en forme de coin (34) garantissent un ajustage serré fiable du raccord de jonction (33) dans les demi-rails de guidage (3a).

3. Rail de guidage conforme à la revendication 1 ou 2,
**caractérisé en ce que**
lors de la mise en place par coulissement de l'autre demi-rail de guidage (3a) sur le raccord de jonction (33), la nervure élastique en forme de coin (34) faisant office de butée se rétracte jusqu'à ce que les deux demi-rails de guidage (3a) soient situées bout-à-bout.

4. Rail de guidage conforme à l'une des revendications précédentes,
**caractérisé en ce que**
le raccord de jonction (33) est réalisé en une seule pièce avec un élément de retenue (12, 12a) permettant une fixation supplémentaire du rail de guidage (3) sur la face inférieure du plancher (29).

5. Rail de guidage conforme à l'une des revendications 1 à 4,
**caractérisé en ce que**
la branche (5) située côté plancher comporte une barrette d'encliquetage (11) verticale faisant saillie vers le haut au dessus de laquelle vient en prise au moins un élément de retenue (9) fixé côté plancher.

6. Rail de guidage conforme à la revendication 5,
**caractérisé en ce que**
l'élément de retenue (9) est fixé par un tourillon formant harpon (20) enfoncé dans le plancher (29) ou dans le plafond (2).

7. Rail de guidage conforme à l'une des revendications 5 et 6,
**caractérisé en ce que**
l'élément de retenue (9) et le rail de guidage (3) comportent des tronçons venant en prise par une liaison par la forme pour bloquer le rail de guidage (3) en coulissement en direction de son axe longitudinal.

8. Rail de guidage conforme à l'une des revendications 5 à 7,
**caractérisé en ce que**
l'élément de retenue (9) est réalisé en un matériau élastique et est équipé sur sa face avant tournée vers le rail de guidage (3) d'un biseau d'attaque (23).

9. Rail de guidage conforme à l'une des revendications précédentes,
**caractérisé en ce que**
le rail de guidage (3) est réalisé par un procédé d'extrusion.

10. Rail de guidage conforme à la revendication 9,
**caractérisé en ce que**
le rail de guidage (3) est réalisé en métal, de préférence en un métal léger.
